# DEMANDE DE BREVET EUROPEEN

(11) **EP 0 030 176 A1**
(43) Date de publication de la demande: **10.06.1981**
(21) Numéro de dépôt: 80401612.9
(22) Date de dépôt: 12.11.1980
(51) Int. Cl.: H01H 43/12

(54) **Dispositif de commutation pour programmateur de machine à laver**

(30) Priorité: 16.11.1979 FR 7928521
(71) Demandeur: CROUZET, F-75011 Paris (FR)
(72) Inventeur: Passetchnik, Jean Jacques, F-26100 Romans (FR); Buisson, Raymond, Montelier F-26120 Chabeuil (FR)
(74) Mandataire: Bloch, Robert

(57) **Abrégé**

Dispositif de commutation pour programmateur de machine à laver automatique comportant un bloc de cames-programmes, comprenant au moins un support isolant sur une face duquel sont imprimées une série de pistes conductrices circulaires concentriques (11e), et une série de trotteurs conducteurs (15).

Le support isolant (11) est fixe, les trotteurs (15) sont réunis entre eux et entraînés en rotation avec le bloc de cames, toutes les pistes sont continues sur 360° et radialement espacées les unes des autres, et il est prévu des moyens conducteurs, raccordés à des bornes respectives et destinés à être réunis électriquement par paire ainsi que des moyens pour interrompre la liaison électrique entre ces moyens conducteurs lors de la rotation bu bloc de cames.

## Description

La présente invention concerne un dispositif de commutation pour programmateur de machine à laver automatique comportant un bloc de cames-programmes, comprenant au moins un support isolant sur une face duquel sont imprimées une série de pistes conductrices circulaires concentriques, et une série de frotteurs conducteurs agencés pour parcourir respectivement les pistes imprimées au cours de la rotation du bloc de cames, au moins certaines des pistes imprimées étant agencées par paire de deux pistes réunies électriquement entre elles.

Un tel dispositif est notamment décrit dans le brevet français 77 02340. Dans ce dispositif, le support isolant est entrainé en rotation avec le bloc de cames,et les frotteurs,isolés les uns des autres, sont fixes. Les frotteurs reçoivent des connecteurs de liaison avec les autres organes de la machine à laver. Certaines des pistes de ce dispositif sont agencées par paire de deux pistes réunies entre elles matériellement, et donc électriquement, l'une de ces deux pistes étant conductrice seulement sur certains segments de longueurs représentatives des différentes étapes d'un programme de lavage. Ainsi, et lors de la rotation du bloc de cames, les deux trotteurs, associés aux deux pistes d'une paire de pistes réunies matériellement entre elles, sont électriquement réunis, ainsi que les connecteurs associés, pendant les intervalles de temps correspondant aux segments conducteurs de l'une de ces deux pistes.

Si un tel dispositif de commutation offre l'avantage, grâce à la technique des circuits imprimés, d'avoir une faible épaisseur et de pouvoir réduire ainsi l'encombrement des programmateurs, il présente toutefois l'inconvénient d'offrir un programme figé au moment du dépôt des pistes conductrices. Le constructeur doit donc prévoir, pour les divers fabricants de machines, autant de dispositifs de commutation distincts et donc de dépôts que sa gamme de fabrication comporte de types de programmateurs.

En outre, lors du câblage d'un programmateur comportant de tels dispositifs de commutation, il faut réaliser des pontages, dits ponts-fils, entre certaines sorties. Lorsque ces sorties sont déposées pour former une barrette de con- difficile à réaliser. nexion de circuit imprimes, cette opération de pompage est/

La présente invention vise donc à pallier ces inconvénients.

A cet effet, la présente invention concerne un dispositif de commutation pour programmateur de machine à lever automatique du type défini ci-dessus, caractérisé par le fait que le support isolant est fixe, les frotteurs sont réunis entre eux et entrainés en rotation avec le bloc de cames, toutes les pistes sont continues sur 360° et radialement espacées les unes des autres, et il est prévu des moyens conducteurs, raccordés à des bornes respectives et destinés à être réunis électriquement par paire, ainsi que des moyens pour interrompre la liaison électrique entre ces moyens conducteurs lors de la rotation du bloc de cames.

Grâce à l'agencement de l'invention, l'impression du circuit des pistes conductrices sur le support isolant est universelle puisque toutes les pistes sont continues sur 360°.

En réalité toutes les pistes circulaires concentriques sont a priori mises en court-circuit par les frotteurs. Aussi, et dans une forme de réalisation préférée du dispositif de l'invention,les moyens conducteurs comprenent un réseau de conducteurs imprimés sur l'autre face du support isolant, tous les conducteurs du réseau étant réunis électriquement à toutes les pistes circulaires, respectivement, de préférence par des trous métallisés pratiqués dans le support.

De façon avantageuse, ce réseau de conducteurs peut être également universel, tous les conducteurs étant à cet effet imprimés pour être à l'origine en court-circuit.

Contrairement à l'art antérieur ou les pistes circulaires rotatives permettent de réunir électriquement des frotteurs fixes deux à deux, dans la présente invention, ce sont des conducteurs fixes qui peuvent être réunis deux à deux par des pistes circulaires fixes et des frotteurs rotatifs. Et c'est au niveau du réseau de conducteurs que la personnalisation, en fonction des cycles de lavage des constructeurs de machines, peut d'abord être effectuée, en interrompant ces conducteurs sur une petite portion de leur longueur, par exemple par des trous.

Dans une forme de réalisation intéressante du dispositif de l'invention, la personnalisation du dispositif du circuit imprimé double face de l'invention est achevée à l'aide d'un isolant électrique dont on recouvre, par exemple par sérigraphie, des portions déterminées de certaines des pistes circulaires du circuit pour intrerrompre la liaison électrique entre les conducteurs associés du réseau imprimé sur l'autre face, lors de la rotation du bloc de cames.

L'invention sera mieux comprise à l'aide de la description suivante d'une forme de réalisation préférée du dispositif de l'invention, en référence au dessin annexé, sur lequel :
- la figure 1 est une vue de la face du support isolant du dispositif de l'invention, pourvue d'un réseau universel de conducteurs de réunion électrique ;
- la figure 2 est une vue de l'autre face du support isolant de la figure 1, pourvue d'une série universelle de pistes destinées à Être parcourues par des frotteurs, et
- la figure 3 est une vue partiellement éclatée et en coupe d'un programmateur de machine à laver incorporant le dispositif de commutation de l'invention.

Le dispositif de commutation de l'invention, réprésenté sur les figures 1 et 2 du dessin, comporte tout d'abord un support isolant rigide 11. Sur une face 11d de ce support sont imprimées une série de pistes conductrices circulaires 11e, dix dans l'ensemble représenté, disposées concentriquement autour d'un trou 11a ménagé dans le support 11. Ces pistes, qui ont été déposées sur le support 11 par des moyens connus, sont continues sur 360° et sont radialement espacées les unes des autres.

Sur l'autre face 11c du support 11 opposée à la face 11d est imprimé un réseau de conducteurs 1-10, qui ont été déposés de la même manière que les pistes 11e. Ces conducteurs aboutissent, sur un bord 11b du support 11, à une pluralité de bornes ou barrettes de connexion 1¹⁻⁻10¹ respectivement. De façon générale, chaque conducteur 1-10 comporte successivement un premier segment rectiligne perpendiculaire au bord 11b, partant d'une des dix cosses de connexion un segment partiellement curviligne, et un deuxième segment rectiligne parallèle au bord 11b et s'étendant sensiblement jusqu'à l'axe médian de la face 11c. En réalité, les conducteurs 1-10 ont été obtenus par interruption de la continuité électrique, au niveau de l'axe médian de la face 11c, d'un conducteur à l'origine continu et symétrique par rapport à cet axe médian, cette interruption ayant été réalisée par exemple à l'aide du perçage d'un trou 13, comme représenté sur la figure 1. En d'autres termes, à chaque conducteur 1-10 correspond un autre conducteur 1-10 symétrique de celui-ci par rapport à l'axe médian de la face 11c et séparé de celui-ci par un trou 13.

Par ailleurs, tous les conducteurs 1-10 sont à l'origine, avant le perçage des trous 13, en court-circuit. Dans le cas représenté sur la figure 1, un segment conducteur ab, imprimé sur la face 11c, réunit les cinq conducteurs 1,3,5, 7 et 9, et un conducteur cd réunit les cinq conducteurs 2, 4,6,8 et 10, étant noté qu'avant le perçage des trous 13, les conducteurs étaient deux à deux dans le prolongement l'un de l'autre.

Les conducteurs 1-10 sont espacés les uns des autres et disposés pour qu'une série de trous métallisés 14a et 14b, pratiqués dans le support 11, réunissent électriquement les pistes circulaires 11e et les conducteurs 1-10, respectivement.

Avec les æules caractéristiques qui viennent d'être décrites, le support isolant 11 doit être considéré comme universel et agencé pour pouvoir être adapté à n'importe quel cycle de commutation souhaité. Il peut donc être fabriqué en très grande série.

La figure 3 représente un programmateur de machine à laver, auquel s'applique particulièrement bien le dispositif de commutation de l'invention.

Ce programmateur comprend un bloc de cames-programmes, réparties de façon classique en différents modules de commutation M₁, M₂, M₃ dans lesquels sont inclus de gros contacts à lames actionnés par des cames pour les forts pouvoirs de coupure, et qui ne peuvent précisément pas être remplacés par un circuit imprimé double face avec frotteurs, du type décrit ci-dessus. Le bloc de cames, solidaire en rotation d'un axe 17,.est entrainé par un moteur 21.

Le dispositif ou module de commutation de l'invention incorporé dans le programmateur, outre le support isolant 11, comporte un moyen 16, solidaire en rotation de l' axe 17 par une rainure 16a. Ce moyen 16, monté tourillonnant dans le trou 11a du support isolant 11, comporte un disque 16b sur lequel sont fixés les frotteurs conducteurs 15 réunis en un peigne et destinés à parcourir respectivement les pistes circulaires 11e imprimées sur la face 11d du support 11, lors de la rotation du bloc de cames.

En réalité, le dispositif représenté comporte plusieurs supports isolants, du type décrit ci-dessus, deux en l'occurrence, fixés dans le programmateur et disposés pour que leurs faces 11d respectives, sur lesquelles sont imprimées les pistes circulaires, soient tournées l'une vers l'autre et que tous les frotteurs fixés sur le moyeu 16 puissent coopérer avec les deux séries de pistes circulaires respectivement.

Les bords 11d des deux supports isolants du programmateur de la figure 3 reçoivent, pour les barrettes de connexion 1'-10', des connecteurs 19 permettant de relier le dispositif de commutation aux autres organes de la machine à laver.

Pour la personnalisation et l'adaptation du dispositif décrit ci-dessus à un cycle de lavage particulier, il est nécessaire que certains des conducteurs 1-10 d'un même support 11 puissent,en fonction du programme choisi et pendant des périodes déterminées, être réunis électriquement par paire. A cet effet, des trous 18 sont pratiqués dans certains de ces conducteurs qui rappelons-le, sont à l'origine cinq à cinq en court circuit par les segments conducteurs ab et cd. Dans l'ensemble représenté, on a ainsi coupé les conducteurs 7, 5, 1, 2, 4 et 8. Les conducteurs 9 et 3, d'une part et les conducteurs 6 et 10, d'autre part, sont donc en permanence respectivement en court-circuit. Quant aux conducteurs 1,2,4,5,7 et 8, ils sont a priori également réunis électriquement par les pistes circulaires 11e et les frotteurs 15 associés.

Pour que la réunion électrique de ces derniers conducteurs soit interrompue lors de la rotation du bloc de cames en fonction du cycle de lavage déterminé, des portions des pistes circulaires 11e, associées à ces six conducteurs 1,2,4,5,7 et 8 et participant, avec les frotteurs 15 associés, à la réunion électrique de ces conducteurs deux à deux, sont recouvertes d'un isolant électrique résistant au frottement interrompant la liaison électrique entre la piste circulaire considérée et le frotteur associé, et par conséquent entre le conducteur associé et un autre.

Il est clair que des portions des pistes circulaires 11e, associées aux conducteurs 3, 6, 9 et 10, peuvent également, et c'est généralement le cas, être recouvertes d'un isolant pour interrompre la réunion électrique entre l'un de ces quatre conducteurs et l'un des six autres.

On notera que les trous 18 remplacent avantageusement des pontages qu'il aurait fallu sinon prévoir et qui ont été illustrés en traits interrompus sur la figure 1 en a'b' et c'd'.

L'invention permet de réaliser facilement toutes les combinaisons possibles de pontages entre les différentes bornes de connexion du support isolant, avant d'étre monté dans son module de commutation.

## Revendications

1.- Dispositif de commutation pour programmateur de machine à laver automatique comportant un bloc de cames-programmes, comprenant au moins un support isolant sur une face duquel sont imprimées une série de pistes conductrices circulaires concentriques, et une série de frotteurs conducteurs agencés pour parcourir respectivement les pistes imprimées aux cours de la rotation du bloc de cames, au moins certaines des pistes imprimées étant agencées par paire de deux pistes réunies électriquement entre elles, dispositif caractérisé par le fait que le support isolant est fixe, les trotteurs sont réunis entre eux et entraînés en rotation avec le bloc de cames, toutes les pistes sont continues sur 360° et radialement espacées les unes des autres, et il est prévu des moyens conducteurs, raccordés à des bornes respectives et destinés à être réunis électriquement par paire ainsi que des moyens pour interrompre là liaison électrique entre ces moyens conducteurs lors de la rotation du bloc de cames.

2.- Dispositif selon la revendication 1, caractérisé par le fait que les dits moyens conducteurs comportent un réseau de conducteurs imprimés sur l'autre face du support isolant.

3.- Dispositif selon la revendication 2, caractérisé par le fait que les pistes circulaires de la série de pistes et les conducteurs du réseau de conducteurs, imprimés respectivement sur les deux faces du support isolant, sont respectivement réunis par des trous métallisés pratiqués dans le support isolant.

4.- Dispositif selon l'une des revendications 2 et 3, caractérisé par le fait que les conducteurs du réseau de conducteurs sont tous en court-circuit et sont destinés, au moins certains d'entre eux, à Être interrompus sur une petite portion de leur longueur.

5.- Dispositif selon l'une des revendications 1 à 4, caractérisé par le fait que les portions d'au moins certaines des pistes circulaires sont recouvertes d'un isolant électrique pour interrompre la liaison électrique entre les dits moyens conducteurs.
